# EUROPÄISCHE PATENTSCHRIFT

(11) **EP 1 714 296 B1**
(45) Veröffentlichungstag und Bekanntmachung des Hinweises auf die Patenterteilung: **28.03.2007**
(21) Anmeldenummer: 05700988.8
(22) Anmeldetag: 18.01.2005
(51) Int. Cl.: H01H 13/70, H01H 13/52

(54) **BETÄTIGER FÜR EINEN ELEKTRISCHEN DRUCKSCHALTER, INSBESONDERE BEI FAHRZEUGEN**
ACTUATOR FOR AN ELECTRIC PUSH-BUTTON SWITCH, PARTICULARLY IN VEHICLES
ACTIONNEUR POUR INTERRUPTEUR A POUSSOIR ELECTRIQUE, NOTAMMENT DANS DES VEHICULES

(30) Priorität: 12.02.2004 DE 102004006939
(43) Veröffentlichungstag der Anmeldung: 25.10.2006
(73) Patentinhaber: Huf Hülsbeck & Fürst GmbH & Co. KG, 42551 Velbert (DE)
(72) Erfinder: SPIES, Wolfgang, Uwe, 42781 Haan (DE)
(74) Vertreter: Mentzel, Norbert
(86) Internationale Anmeldenummer: PCT/EP2005/000413
(87) Internationale Veröffentlichungsnummer: WO 2005/081274

(56) Entgegenhaltungen:
- DE-A1- 3 405 654
- DE-A1- 10 020 172

## Beschreibung

Die Erfindung richtet sich auf einen Betätiger der im Oberbegriff des Anspruches 1 angegebenen Art. Solche Betätiger werden an Fahrzeugtüren oder an Heckklappen von Fahrzeugen verwendet. Wird die Griffplatte betätigt, so wird das Schaltglied vom Druckschalter in eine Eindrücklage bewegt, wo die Kontakte im Druckschalter in eine Schaltposition gelangen, wo sie ein Schloss an der Fahrzeugtür oder der Heckklappe umsteuern können. Dann ist die Fahrzeugtür bzw. die Heckklappe freigegeben und kann geöffnet werden.

Bei den bekannten Betätigern dieser Art (DE 100 20 172 A1) sind eigene Federn im Inneren der Gehäuseschale angeordnet, welche als Grifffederung fungieren und die Griffplatte in eine äußere Ruhestellung zurückgedrückt halten, die durch Außenanschläge an der Griffplatte einerseits und Außengegenanschläge an der Gehäuseplatte andererseits bestimmt ist. Eine solche Grifffederung besteht aus Blattfedern, die entweder an den Innenwänden der Gehäuseschale befestigt sind und gegen die Rückseite der Griffplatte drücken, oder sie bestehen aus auf der Rückseite der Griffplatte sitzenden Blattfedern, die sich an ortsfesten Widerlagern im Inneren der Gehäuseschale abstützen. Eine solche Grifffederung, ihre Befestigungsstellen und ihre Angriffsstellen erfordern zusätzliche Bauteile und vor allem Platz im Inneren der Gehäuseschale, der dann für andere wichtige Bauteile nicht mehr frei verfügbar ist. Ein weiterer Nachteil des bekannten Betätigers besteht darin, dass bei unsymmetrischer Betätigung die Griffplatte sich verkantet und eine Umsteuerung des Schaltglieds vom Druckschalter dann nicht mehr gewährleistet; in diesem Fall gelangen die Kontakte im Druckschalter nicht mehr in die gewünschte zweite Schaltposition.

Ferner ist eine Tastschalteranordnung (DE 197 37 907 A1) bekannt, wo eine Betätigungswippe mit Rasthaken und ein Sockel mit Rastgegenmitteln durch Aufschnappen miteinander montierbar sind. Die Wippe hat einen Betätigungsnocken, der im Betätigungsfall auf einen Mikroschalter einwirkt. Die dem Mikroschalter inhärente Rückstellkraft wird zur Rückstellung der Betätigungswippe in ihre neutrale Lage genutzt.

Schließlich ist ein Leiterplatten-Tastschalter (DE 37 28 166 C2) bekannt, wo die Leiterplatte Ausnehmungen aufweist, die von Ankerstiften einer als Handhabe fungierenden Haube durchgriffen werden. Der zwischen den Ausnehmungen liegende Bereich der Leiterplatte fungiert als Schalter; er besitzt zwei elektrische Kontakte, die von einem gewölbten, monostabilen Federplättchen überwölbt werden. Das Federplättchen besteht aus einem elektrisch leitenden Material. Wird die Haube betätigt, so drücken auf der Unterseite der Haube befindliche Druckwülste das Federplättchen in eine gestreckte Stellung, wo die Kontakte in der Leiterplatte miteinander elektrisch verbunden werden. An den freien Enden der Ankerstifte sitzen Nasen, die in eine seitliche Senkung der erwähnten Ausnehmung eingreifen. Diese Nasen bewirken, dass bei einem außermittig auf die Haube wirkenden Druck, die Haube sich auf der gegenüberliegenden Seite nicht nach oben von der Leiterplatte abheben kann. Dadurch soll der Tastschalter auch bei außermittiger Betätigung zuverlässig schalten.

Ein Betätiger nach dem Oberbegriff des Anspruchs 1 ist aus der DE-A-3 405 654 bekannt.

Der Erfindung liegt die Aufgabe zugrunde, einen zuverlässigen, preiswerten Betätiger der im Oberbegriff des Anspruches 1 genannten Art zu entwickeln, der platzsparender gestaltet ist. Dies wird erfindungsgemäß durch die im Anspruch 1 genannten Maßnahmen erreicht, denen folgende besondere Bedeutung zukommt.

Bei der Erfindung übernimmt die Schaltfederung des Druckschalters die neue Funktion, zugleich die Grifffederung für die Griffplatte zu liefern. Dadurch sind die sonst erforderlichen zusätzlichen Bauteile der Grifffederung eingespart und der bisher dafür erforderliche Raum steht beim erfindungsgemäßen Betätiger anderen wichtigen Zwecken zur Verfügung. Dadurch kann der erfindungsgemäße Betätiger kompakter gebaut werden. Die Griffplatte kann gegenüber dem Stand der Technik großflächiger ausgebildet werden und z.B. quadratisch oder rechteckförmig gestaltet sein. Wird eine solche Griffplatte nicht mittig, sondern randseitig betätigt, was zu einer unsymmetrischen Neigungsstellung der Griffplatte in der Gehäuseschale führt, so sorgen Innenanschläge an der Griffplatte einerseits und Innengegenanschläge an der Gehäuseschale andererseits für eine solche Steuerung der Griffplatte, dass das Schaltglied vom Druckschalter mit Sicherheit in seine kontaktwirksame Eindrücklage gelangt. Die Umsteuerung der Kontakte in die zweite Schaltposition ist daher auch in diesem Fall gesichert. Eine Fehlbetätigung des erfindungsgemäßen Betätigers ist damit unterbunden.

Weitere Maßnahmen und Vorteile der Erfindung ergeben sich aus den Unteransprüchen, der nachfolgenden Beschreibung und den Zeichnungen. In den Zeichnungen ist die Erfindung schematisch in mehreren Ausführungsbeispielen dargestellt. Es zeigen:
- Fig. 1: einen Querschnitt durch einen erfindungsgemäßen Betätiger einer ersten Ausführungsform, wenn seine Griffplatte sich in ihrer Ruhestellung befindet,
- Fig. 2: den Betätiger von Fig. 1, wenn die Griffplatte symmetrisch betätigt worden ist und in eine Arbeitsstellung im Inneren der Gehäuseschale gelangt ist,
- Fig. 3: eine Draufsicht auf den Betätiger von Fig. 1 in Blickrichtung des dortigen Pfeils III,
- Fig. 4: den Betätiger von Fig. 1, wenn seine Griffplatte unsymmetrisch betätigt worden ist und eine Neigungsstellung einnimmt,
- Fig. 5: ein zweites Ausführungsbeispiel eines erfindungsgemäßen Betätigers, wenn sich die Griffplatte in ihrer Ruhestellung befindet,
- Fig. 6: den Betätiger von Fig. 5 bei einer symmetrischen Betätigung der Griffplatte, wenn sich diese in ihrer Arbeitsstellung befindet,
- Fig. 7: den Betätiger von Fig. 6, wenn eine unsymmetrische Betätigung erfolgt und die Griffplatte eine definierte Neigungsstellung einnimmt und
- Fig. 8,: in einer der Fig. 5 entsprechenden Darstellung, ein abgewandeltes drittes Ausführungsbeispiel der Erfindung, wenn die Griffplatte sich in ihrer Ruhestellung befindet.

In den Zeichnungen werden folgende analoge Bauteile mit gleichen Bezugszeichen versehen, auch wenn sie fallweise unterschiedlich ausgebildet sind.

Es ist eine Gehäuseschale 10 vorgesehen, in deren Schalenöffnung 13 eine Griffplatte 20 angeordnet ist. Im Schaleninneren 14 ist ein elektrischer Druckschalter 30 angeordnet, dessen Eingänge an eine nicht näher gezeigte Stromquelle angeschlossen sind. Die Ausgänge des Druckschalters führen zu einem Funktionsgerät, z.B. einem Schloss eines Fahrzeugs. Der Druckschalter 30 besitzt ein druckbetätigbares Schaltglied 31, das unter der Wirkung einer durch einen Pfeil veranschaulichten Schalterfederung 33 steht. Diese Schalterfederung 33 ist bestrebt, das Schaltglied 31 in einer aus Fig. 1 ersichtlichen Ausfahrlage herausgedrückt zu halten, die in den Figuren jeweils durch eine Hilfslinie 30.1 veranschaulicht ist. In übriger Hinsicht gibt es folgende Unterschiede zwischen den diversen Ausführungsbeispielen.

Im Fall der Fig. 1 ist der Druckschalter 30 mit seinem Schaltergehäuse 32 im wesentlichen in der Mitte 16 des Schalenbodens 15 angeordnet und ihr Schaltglied 31 stützt sich an der Rückseite 23 der Griffplatte 20 ab. Dabei empfiehlt es sich, in der Mitte 26 der Platten-Rückseite 23 eine Erhöhung 24 mit kugelartigem Profil vorzusehen, die in eine entsprechende Ausnehmung am Schaltglied-Ende eingreift. Durch Letzteres entsteht eine Art Kugelgelenk-Berührung zwischen dem Schalterglied 31 und der Plattenrückseite 23. Entscheidend ist, dass die Schalterfederung 33 als Federung der Griffplatte 20 fungiert und bestrebt ist, die Griffplatte 20 in ihrer aus Fig. 1 ersichtlichen Ruhestellung zu halten, die durch die Hilfslinie 20.1 in Fig. 1 markiert ist.

Im Ausführungsbeispiel von Fig. 1 bis 4 sind paarweise, an einander gegenüberliegenden Randbereichen 27 der Griffplatte 20 Ansätze auf der Plattenrückseite 23 angebracht, die ein U-Profil aufweisen. Diese Ansätze 41 werden von im Randbereich 17 der Schalenöffnung 13 angeordnete Leisten 18 schauseitig übergriffen. Wie aus Fig. 2 zu entnehmen ist, gliedert sich der U-Ansatz 41 jeweils in einen äußeren und inneren U-Schenkel 43, 44, die von einem U-Steg 45 verbunden sind. Aufgrund der Schalterfederung 33 ist die Ruhelage 20.1 der Griffplatte 20 dadurch festgelegt, dass die äußeren U-Schenkel 43 der jeweiligen U-Ansätze 41 sich an der Innenfläche der gehäuseseitigen Randleisten 18 abstützen. Die U-Schenkelenden bilden dann jeweils einen Außenanschlag 21 und die Leisten-Innenflächen den zugehörigen Außengegenanschlag 11.

Im ersten Ausführungsbeispiel sind, wie Fig. 2 verdeutlicht, zwischen dem Plattenrand 27 und dem Gehäuserand 17 auch noch Gelenkglieder 51 angeordnet. Im vorliegenden Fall bestehen sie aus elastomerem Material und haben die Form eines Stegs. Dieser Steg 51 einendig am Plattenrand 27 und anderendig am Öffnungsrand 17 befestigt, was durch Anspritzen geschehen kann. Im vorliegenden Fall sind die beiden Stegenden mit Aufnahmen 53, 54 versehen, in welche, wie Fig. 2 verdeutlicht, die beidseitigen Ränder 53, 54 eingreifen.

Die Fig. 2 zeigt den Fall, wo, wie durch den Betätigungspfeil 28 veranschaulicht wird, eine symmetrische manuelle Betätigung ausgeführt wird. Die Griffplatte 20 wird gegen die Schalterfederung 33 ins Schaleninnere 14 eingedrückt. Durch die erwähnte rückseitige Abstützung wird dann auch das Schaltglied 31 eingedrückt und gelangt in seine durch die Hilfslinie 30.2 markierte Eindrücklage, wo die in seinem Inneren befindlichen Kontakte in eine bestimmte Schaltposition überführt werden.

Die Lage der Griffplatte 20 in Fig. 2 nimmt dann die durch eine weitere Hilfslinie 20.2 markierte Arbeitsstellung ein. In dieser Arbeitsstellung 20.2 haben sich die vorgenannten Außenanschläge 21 von ihren Außengegenanschlägen 11 entfernt. Die Gelenkglieder 51 haben sich verschwenkt und/oder in ausreichender Weise verformt.

Die Fig. 4 zeigt eine Alternative zu Fig. 2, wo eine den erfindungsgemäßen Betätiger betätigende Person eine durch den Pfeil 29 markierte unsymmetrische Betätigung an der rechteckförmigen bzw. quadratischen Griffplatte 20 ausführt. Dadurch werden die beidseitigen Gelenkglieder 51 in unterschiedlicher Weise verschwenkt bzw. verbogen. Dabei kommen an dem einen Plattenrand ein Innenanschlag 22 an einem Innengegenanschlag 12 der Gehäuseschale 10 zur Abstützung, während am gegenüberliegenden Plattenrand der bereits beschriebene Außenanschlag 21 am gehäuseseitigen Innengegenanschlag 12 sich abstützt. Dadurch erhält die Griffplatte 20 eine definierte Neigungsstellung, welche durch die Hilfslinie 20.3 in Fig. 4 verdeutlicht ist. Auch in dieser Neigungsstellung 20.3 wird von diesen Anschlagpaaren 11, 21 sowie 12, 22 ein ausreichendes Eindrücken des Schaltglieds 31 vom Druckschalter 30 gesteuert, wo dann wieder die schaltwirksame Eindrücklage 30.2 erreicht wird.

In den Fig. 5 bis 7 ist, wie bereits erwähnt wurde, ein zweites Ausführungsbeispiel des erfindungsgemäßen Betätigers gezeigt, wo, zur Bezeichnung analoger Bauteile die gleichen Bezugszeichen verwendet werden. Von der Gehäuseschale 10 ist lediglich der Schalenboden 15 und die zur Schalenöffnungs-Begrenzung dienenden Leisten 18 veranschaulicht. Der Schalenboden ist mit Aussparungen 19 versehen.

Ein Unterschied besteht darin, dass der Druckschalter 30 mit seinem Schaltergehäuse 32 auf der Plattenrückseite 23 angebracht ist, und zwar hier im wesentlichen in der Plattenmitte 26. Die Schalterfederung 33 ist hier gegen den Schalenboden 15 hin gerichtet, gegen welche dann auch das Schaltglied 31 weist. Auch in diesem Fall sorgt die Schalterfederung 33 in eine durch einen Kraftpfeil veranschaulichte Reaktionskraft 34 der Griffplatte 20, die dann in der bereits beschriebenen und durch eine analoge Hilfslinie 20.1 verdeutlichten Ruhestellung gehalten wird.

Wie Fig. 6 verdeutlicht, besitzt auch in diesem Fall die Griffplatte 20 leistenartige Ansätze 42 an gegenüberliegenden Platten-Randbereichen 27, die von Gegenlaschen 35 zur Schauseite hin übergriffen werden, die Bestandteil der Öffnungseinfassungen 18 sind. Die Ansätze 42 und die Gegenlaschen 35 sind hier durch Abstufungen der Plattendicke bzw. der Gehäusewand erzeugt. Wie anhand der Fig. 6 besser zu erkennen ist, bilden die einander zugekehrten Flächenteile der Ansätze 42 einerseits und der Gegenlaschen 35 andererseits jeweils die Außenanschläge 21 und Außengegenanschläge 11, die sich in der Ruhestellung 20.1 von Fig. 5 aufgrund der Reaktionskraft 34 der Schalterfederung 33 aneinander abstützen. Dieses Abstützen erfolgt aber mittelbar durch Zwischenlage von Bereichen eines besonderen Gelenkglieds 52.

Das Gelenkglied 52 besteht, wie das Gelenkglied 51 von Fig. 1 bis 4, aus elastomerem Material und hat im vorliegenden Fall ein S-Profil. Während der innere S-Schenkel 55, wie Fig. 5 zeigt, die Platteninnenfläche 23 hintergreift, übergreift der äußere S-Schenkel 56 die Schauseite 25 der Griffplatte 20. Der S-Steg 57 liegt dann zwischen den vorbeschriebenen Anschlagflächen 21, 11.

In Fig. 6 erfolgt wieder, gemäß Pfeil 28, eine symmetrische Betätigung der Griffplatte 20, die dann gegen ihre Reaktionskraft 34 ins Gehäuseinnere 14 eingedrückt wird. Diese Betätigung 28 erfolgt im Zentralbereich der Griffplatte 20. Dabei kann es zu einer in Fig. 6 verdeutlichten Abwinkelung und gegebenenfalls auch Dehnung des S-Stegs 57 der Gelenkglieder 52 kommen. Auch in diesem Fall ist aber die Schalterfederung 33 die entscheidende Kraft, die von der Betätigungskraft 28 überwunden werden muss. Fig. 6 zeigt die bereits im vorausgehenden Ausführungsbeispiel beschriebene Arbeitsstellung 20.2 der Griffplatte 20. Dabei ist das Schaltglied 31 von Fig. 5 aus einer dortigen Ausfahrlage 30.1 in die in Fig. 6 durch eine Hilfslinie 30.2 verdeutlichte Eindrücklage überführt worden. Die Kontakte im Schaltergehäuse 32 sind dabei umgesteuert worden.

Die Fig. 7 zeigt, in Analogie zu Fig. 4, jenen Fall, wo anhand des Pfeils 29 die unsymmetrische Betätigung der Griffplatte 20 bei diesem zweiten Ausführungsbeispiel erzeugt. Während die Außenanschläge und -gegenanschläge 21, 11 an der einen Seite unter weiterer Verformung gegebenenfalls Dehnung des S-Stegs 57 des Gelenkglieds 42 voneinander weg bewegen, bleiben sie an der gegenüberliegenden Seite miteinander in Kontakt. Auf der Dehnungsseite sorgt die Aussparung 19 im Schalenboden 15 dafür, dass der innere S-Schenkel 55, der die Plattenrückseite 23 hintergreift, nicht als Stopp für die Verkantung der Griffplatte 20 dient. Gleichzeitig kommt ein Innenanschlag 22 an der Plattenrückseite 23 mit einem vom Schalenboden 15 gebildeten Innengegenanschlag 12 in Berührung. Dazu ist im Bereich der Plattenmitte 26 rückseitig ein Nocken 37 vorgesehen, dessen Nockenspitze den Innenanschlag 22 erzeugt. Der Nocken 37 befindet sich im Bereich des Druckschalters 30 und hat ein derartiges Profil, dass die Griffplatte 20 auch in diesem Fall eine definierte Neigungslage 20.3 erreicht, wo das Schaltglied 31 mit Sicherheit wieder in seine Eindrucklage 30.2 gelangt. Der Nocken 37 verhindert im Übrigen ein übermäßiges Eindrücken des Schaltglieds und eine übermäßige Belastung des Druckschalters 30, was zu einer bleibenden Schalterbeschädigung führen könnte.

Das dritte Ausführungsbeispiel von Fig. 8 hat einen mit dem zweiten Ausführungsbeispiel von Fig. 5 bis 7 analogen Aufbau. Deswegen gilt insoweit die bisherige Beschreibung. Die Abweichung des in Fig. 8 gezeigten Betätigers gegenüber dem vorausgehenden Fall besteht vor allem darin, dass hier keinerlei Gelenkglieder vorgesehen sind. In Fig. 8 ist die Ruhestellung 20.1 der Griffplatte 20 gezeigt, wo die von der Schalterfederung 33 erzeugte Reaktionskraft 34 dafür sorgt, dass die plattenseitigen Ansätze 42 an den gehäuseseitigen Gegenlaschen 35 zur Anlage kommen und dabei die vorbeschriebenen Außenanschläge und - gegenanschläge 21, 11 erzeugt. Dann befindet sich natürlich auch das Schaltglied 31 wieder in seiner Ausfahrlage 30.1. Der Übergang zur Arbeitsstellung bzw. zur Neigungsstellung der Griffplatte 20 vollzieht sich im dritten Ausführungsbeispiel in Analogie zu Fig. 6 und 7.

### Bezugszeichenliste :

- 10: Gehäuseschale
- 11: Außengegenanschlag bei 10
- 12: Innengegenanschlag bei 10 (Fig. 4, 7)
- 13: Schalenöffnung
- 14: Schaleninneres von 10
- 15: Schalenboden von 10
- 16: Schalenmitte von 15
- 17: Randbereich bei 13, Öffnungsrand
- 18: Leiste an 13
- 19: Aussparung in 15 (Fig. 5, 7)
- 20: Griffplatte
- 20.1: Ruhestellung von 20 (Fig. 1)
- 20.2: Arbeitsstellung von 20 (Fig. 2)
- 20.3: Neigungslage von 20 (Fig. 4)
- 21: Außenanschlag an 20
- 22: Innenanschlag an 20 (Fig. 4)
- 23: Plattenrückseite von 20
- 24: Erhöhung mit Kugelprofil bei 26
- 25: Schauseite von 20 (Fig. 5)
- 26: Plattenmitte von 20 (Fig. 1, 5)
- 27: Randbereich von 20
- 28: Kraftpfeil der symmetrischen Betätigung von 20 (Fig. 2)
- 29: Kraftpfeil der unsymmetrischen Betätigung von 20 (Fig. 4)
- 30: Druckschalter
- 30.1: Ausfahrlage von 30 (Fig. 1)
- 30.2: Eindrücklage von 30 (Fig. 2, 4)
- 31: Schaltglied von 30
- 32: Schaltergehäuse von 30
- 33: Schalterfederung für 31
- 34: Reaktionskraft von 20 auf 33 (Fig. 6)
- 35: Gegenlasche an 18 (Fig. 5)
- 36: Nocken an 23 (Fig. 7, 8)

- 41: Ansatz an 20 mit U-Profil (Fig. 1 bis 3)
- 42: stufenförmiger Ansatz an 20 (Fig. 6)
- 43: äußerer U-Schenkel von 41 (Fig. 2)
- 44: innerer U-Schenkel von 41 (Fig. 2)
- 45: U-Steg zwischen 43, 44 von 41

- 51: Gelenkglied, Steg mit Doppel-U-Profil (Fig. 2)
- 52: Gelenkglied mit S-Profil (Fig. 5)
- 53: erste Aufnahme in 51 für 18
- 54: zweite Aufnahme von 51 für 27
- 55: innerer S-Schenkel von 52 (Fig. 5)
- 56: äußerer S-Schenkel von 52 (Fig. 5)
- 57: S-Steg von 52 (Fig. 5)

## Patentansprüche

1. Betätiger mit einem elektrischen Druckschalter (30), insbesondere bei Fahrzeugen,
mit einer den Druckschalter (30) aufnehmenden Gehäuseschale (10), die eine Schalenöffnung (13) aufweist,
mit einer zur manuellen Betätigung (28) dienenden Griffplatte (20), die mit der Schalenöffnung (13) ausgerichtet ist,
mit einer die Griffplatte (20) in eine äußere, unbetätigte Ruhestellung (20.1) zurückdrückende Grifffederung,
mit die äußere Ruhestellung (20.1) der gefederten Griffplatte (20) bestimmenden Außenanschlägen (21) an der Griffplatte (20) einerseits und Außengegenanschlägen (11) an der Gehäuseschale (10) andererseits,
wobei die Griffplatte (20) bei Betätigung (28) gegen ihre Grifffederung in eine innere Arbeitsstellung (20.2) in der Gehäuseschale (10) rückbewegbar ist,
mit einem druckbetätigbarem Schaltglied (31) am Schaltergehäuse (32), das von einer Schalterfederung (33) in eine Ausfahrlage (30.1) herausgedrückt wird,
wobei in der Ausfahrlage (30.1) die Griffplatte (20) sich in ihrer Ruhestellung (20.1) und die Kontakte im Druckschalter (30) sich in einer ersten Schaltposition befinden
und bei Betätigen (28) der Griffplatte (20) das Schaltglied (31) gegen seine Schalterfederung (33) in eine Eindrücklage (30.2) gelangt, in welche sich seine Kontakte in einer zweiten Schaltposition befinden,
**dadurch gekennzeichnet,**
**dass** die Schalterfederung (33) des Druckschalters (30) zugleich die Grifffederung für die Griffplatte (20) ist,
wodurch die unbetätigte Griffplatte (20) von der Schalterfederung (33) des Druckschalters (30) in ihrer äußeren Ruhestellung (20.1) gehalten wird, wo die Außenanschläge (21) der Griffplatte an den Außengegenanschlägen (11) der Gehäuseschale (10) ruhen,
und **dass** die Griffplatte (20) Innenanschläge (22) und die Gehäuseschale (10) Innengegenanschläge (12) aufweist,
die bei unsymmetrischem Betätigen (29) der Griffplatte (20) eine solche Neigungsstellung (20.3) der Griffplatte (20) steuern,
**dass** das Schaltglied (31) des Druckschalters (30) von der Griffplatte (20) dennoch in seine kontakwirksame Eindrücklage (30.2) gelangt.

2. Betätiger nach Anspruch 1, **dadurch gekennzeichnet, dass** an der Steuerung der kontaktwirksamen Neigungsstellung (20.3) der Griffplatte (20) außer den Innenanschlägen (22) und Innengegenanschlägen (12) wenigstens einer der Außenanschläge (21) und Außengegenanschläge (11) beteiligt sind.

3. Betätiger nach Anspruch 1 oder 2, **dadurch gekennzeichnet, dass** der Außenanschlag (21) und/oder der Innenanschlag (22) im Randbereich (27) der Griffplatte (20) angeordnet sind.

4. Betätiger nach Anspruch 3, **dadurch gekennzeichnet, dass** mindestens drei Außenanschläge (21) und/oder Innenanschläge (22) an den Randbereichen der Griffplatte (20) angeordnet sind.

5. Betätiger nach Anspruch 3, **dadurch gekennzeichnet, dass** der Außenanschlag (21) und/oder der Innenanschlag (22) ringsum, an allen Randbereichen der Griffplatte (20) angeordnet sind.

6. Betätiger nach einem der Ansprüche 1 bis 5, **dadurch gekennzeichnet, dass** die Außengegenanschläge (11) im Randbereich (17) des Öffnungsrandes angeordnet sind.

7. Betätiger nach einem der Ansprüche 1 bis 6, **dadurch gekennzeichnet, dass** die Innengegenanschläge (12) vom Schalenboden (15) der Gehäuseschale (10) gebildet sind.

8. Betätiger nach einem der Ansprüche 1 bis 7, **dadurch gekennzeichnet, dass** im Randbereich (27) der Griffplatte (20) ein Ansatz (41; 42) angeordnet ist, dessen in Richtung der Schalterfederung weisende Schulter den Außenanschlag (21) bildet,
und dass eine die Schalenöffnung (13) begrenzende Leiste (18) oder ein Leistenabschnitt den Ansatz (41; 42) der Griffplatte (20) übergreift und die Außengegenanschläge (11) erzeugt.

9. Betätiger nach Anspruch 8, **dadurch gekennzeichnet, dass** die der Richtung der Schalterfederung (33) entgegengerichtete Rückseite vom Ansatz (41; 42) den Innenanschlag (22) der Griffplatte (20) erzeugt.

10. Betätiger nach Anspruch 8 oder 9, **dadurch gekennzeichnet, dass** der Ansatz ein L-Profil aufweist.

11. Betätiger nach Anspruch 8 oder 9, **dadurch gekennzeichnet, dass** der Ansatz (41) ein U-Profil aufweist, dessen einer U-Schenkel (43) an der Rückseite (23) der Griffplatte (20) sitzt,
während das Ende des anderen U-Schenkels (44) den Außenanschlag (21) der Griffplatte (20) bildet
und dass der Innenanschlag (22) von der Rückseite eines U-Stegs (45) gebildet ist, der die beiden U-Schenkel (43, 44) miteinander verbindet.

12. Betätiger nach einem der Ansprüche 1 bis 11, **dadurch gekennzeichnet, dass** das Schaltergehäuse (32) vom Druckschalter (30) am Schalenboden (15) der Gehäuseschale (10) sitzt
und dass die Schalterfederung (33) vom Schaltglied (31) auf die Rückseite (23) der Griffplatte (20) ausgeübt wird.

13. Betätiger nach einem der Ansprüche 1 bis 11, **dadurch gekennzeichnet, dass** das Schaltergehäuse (32) vom Druckschalter (30) an der Rückseite (23) der Griffplatte (20) sitzt
und dass die Schalterfederung (33) vom Schaltglied (31) auf den Schalenboden (15) der Gehäuseschale (10) ausgeübt wird.

14. Betätiger nach Anspruch 12 oder 13, **dadurch gekennzeichnet, dass** der Druckschalter (13) in der Mitte (26; 16) der Griffplatte (20) oder des Schalenbodens (10) angeordnet ist.

15. Betätiger nach einem der Ansprüche 1 bis 14, **dadurch gekennzeichnet, dass** die Griffplatte (20) quadratisch ausgebildet ist oder eine Rechteckform aufweist.

16. Betätiger nach Anspruch 1, **dadurch gekennzeichnet, dass** der Innenanschlag (22), der zur Steuerung der kontaktwirksamen Neigungsstellung (20.3) dient, rückseitig, in der Mitte (26) der Griffplatte (20) angeordnet ist.

17. Betätiger nach Anspruch 16, **dadurch gekennzeichnet, dass** der Innenanschlag (21) als Nocken (36) ausgebildet ist
und dass der Innengegenanschlag (12) vom Schalenboden (15) der Gehäuseschale (10) gebildet ist.

18. Betätiger nach Anspruch 17, **dadurch gekennzeichnet, dass** der Nocken (36) im Anordnungsbereich des Druckschalters (30) sitzt.

19. Betätiger nach einem der Ansprüche 1 bis 18, **dadurch gekennzeichnet, dass** zwischen dem Rand (27) der Griffplatte (20) und dem Rand (17) der Schalenöffnung (13) mindestens ein Gelenkglied (51; 52) angeordnet ist
und dass bei Betätigung (28; 29) der Griffplatte (20) das Gelenkglied (51; 52) sowohl eine symmetrische Bewegung der Griffplatte (20) aus der Ruhestellung (20.1) in die Arbeitsstellung (20.2) als auch eine unsymmetrische in die Neigungsstellung (20.3) gestattet.

20. Betätiger nach Anspruch 19, **dadurch gekennzeichnet, dass** die Gelenkglieder (51; 52) paarweise an gegenüberliegenden Seiten des Griffplatten-Randes (27) und des Schalenöffnungs-Randes (17) der Gehäuseschale (10) angreifen.

21. Betätiger nach Anspruch 19 oder 20, **dadurch gekennzeichnet, dass** das Gelenkglied (51; 52) aus elastomerem Material ausgebildet ist.

22. Betätiger nach Anspruch 21, **dadurch gekennzeichnet, dass** das Gelenkglied aus einem Steg (51) besteht, dessen ein Stegende am Rand (27) der Griffplatte (20) und dessen anderes Stegende am Öffnungsrand (17) der Gehäuseschale (10) befestigt ist.

23. Betätiger nach Anspruch 22, **dadurch gekennzeichnet, dass** die Stegenden des stegförmigen Gelenkglieds (51) an der Griffplatte (20) und/oder an der Schalenöffnung (13) der Gehäuseschale (10) angespritzt sind.

24. Betätiger nach Anspruch 22 oder 23, **dadurch gekennzeichnet, dass** das elastomere Gelenkglied (51; 52) an seinen beiden Enden Aufnahmen (53, 54) aufweist, welche einerends Randbereiche (27) der Griffplatte (20) und andererseits Randbereiche (17) der Gehäuseschale (10) im Bereich der Schalenöffnung (13) aufnehmen.

25. Betätiger nach einem der Ansprüche 21 bis 24, **dadurch gekennzeichnet, dass** das elastomere Gelenkglied (51) ein Doppel-U-Profil (53, 54) aufweist.

26. Betätiger nach Anspruch 25, **dadurch gekennzeichnet, dass** das elastomere Gelenkglied (52) ein S-Profil (55; 56, 57) besitzt.

27. Betätiger nach Anspruch 26, **dadurch gekennzeichnet, dass** bei Betätigung (28, 29) der Griffplatte (20) der S-Steg (57) des Gelenkglieds (52) sich elastisch dehnt.

28. Betätiger nach einem der Ansprüche 19 bis 27, **dadurch gekennzeichnet, dass** die Gelenkglieder einen umlaufenden Rahmen an der Griffplatte (20) bilden.

29. Betätiger nach Anspruch 19 bis 28, **dadurch gekennzeichnet, dass** die Gelenkglieder (51) und die Griffplatte (20) und/oder die Gehäuseschale (10) in einem Spritzgussverfahren durch Zwei-Kunststoff-Spritztechnik erzeugt sind.

## Claims

1. Actuator with an electric push-button switch (30), particularly in vehicles,
with a housing shell (10) to take the push-button switch (30), that has a shell opening (13)
with a handle plate (20), aligned with the shell opening (13), that serves for manual actuation (28),
with a handle spring that pushes the handle plate (20) back to an outer, unactuated at-rest position (20.1),
with the outer stops (21) on the handle plate (20) on one hand and outer opposing stops (11) on the housing shell (10) on the other hand determining the outer at-rest position (20.1) of the spring-loaded handled plate (20),
with the handled plate (20) moving back to an inner actuated position (20.2) in the housing shell (10) when actuated (28) against its handle spring,
with a pressure-actuated switch element (31) on the switch housing (32) that is pressed out by a switch spring (33) into an extended position (30.1),
with in the extended position (30.1) the handle plate (20) being in its at-rest position (20.1) and the contacts in the push-button switch (30) being in a first switching position
and when the handle plate (20) is actuated (28) the switch element (31) being moved against its switch spring (33) to a pushed-in position (30.2) in which its contacts are in a second switching position,
**characterized in that**
the switch spring (33) of the push-button switch (30) is also the handle spring for the handle plate (20),
with the unactuated handle plate (20) being held in its outer at-rest position (20.1) by the switch spring (33) of the push-button switch (30) where the outer stops (21) of the handle plate rest against the outer opposing stops (11) of the housing shell (10),
and that the handle plate (20) has inner stops (22) and the housing shell (10) has inner opposing stops (12),
that when there is asymmetrical actuation (29) of the handle plate (20) an inclined position (20.3) the handle plate (20) is controlled in such a way
that the switch element (31) of the push-button switch (30) is nevertheless moved by the handle plate (20) to its contact-effective pushed-in position (30.2).

2. Actuator according to Claim 1, **characterized in that**, apart from the inner stops (22) and outer opposing stops (12) at least one of the outer stops (21) and one of the outer opposing stops (11) is involved in the control of the contact-effective inclined position (20.3) of the handle plate (20).

3. Actuator according to Claim 1 or 2, **characterized in that** the outer stop (21) and/or the inner stop (22) are arranged in the edge area (27) of the handle plate (20).

4. Actuator according to Claim 3, **characterized in that** at least three outer stops (21) and/or inner stops (22) are arranged in the edge areas of the handle plate (20).

5. Actuator according to Claim 3, **characterized in that** the outer stop (21) and/or the inner stop (22) are arranged right round on all edge areas of the handle plate (20).

6. Actuator according to one of Claims 1 to 5, **characterized in that** the outer opposing stops (11) are arranged in the edge area (17) of the opening edge.

7. Actuator according to one of Claims 1 to 6, **characterized in that** the inner opposing stops (12) are formed from the shell base (15) of the housing shell (10).

8. Actuator according to one of Claims 1 to 7, **characterized in that** a lug (41; 42) is arranged in the edge area (27) of the handle plate (20) with the shoulder of said lug (41; 42) that points in the direction of the switch forming the outer stop (21),
and that a tongue (18) or a strip section adjacent to the shell (13) overlaps the lug (41; 42) of the handle plate (20) and creates the outer opposing stops (11).

9. Actuator according to Claim 8, **characterized in that** the rear face of the lug (41; 42) aligned in the opposite direction to the direction of the switch spring (33) creates the inner stop (22) of the handle plate (20).

10. Actuator according to Claim 8 or 9, **characterized in that** the lug has an L-profile.

11. Actuator according to Claim 8 or 9, **characterized in that** the lug (41) has a U-profile with the U-leg (43) of said lug (41) being seated on the rear face (23) of the handle plate (20),
with the end of the other leg (44) of the outer stop (21) forming the handle plate (20)
and that the inner stop (22) is formed by the rear face of a U-web (45) that connects the two U-legs (43, 44) to each other.

12. Actuator according to one of Claims 1 to 11, **characterized in that** the switch housing (32) of the push-button switch (30) is seated on the shell base (15) of the housing shell (10)
and that the force of the switch spring (33) of the switch element (31) is exerted against the rear face (23) of the handle plate (20).

13. Actuator according to one of Claims 1 to 11, **characterized in that** the switch housing (32) of the push-button switch (30) is seated on the rear face (23) of the handle plate (20)
and that the force of the switch spring (33) of the switch element (31) is exerted against the shell base (15) of the housing shell (10).

14. Actuator according to one of Claims 12 or 13, **characterized in that** the push-button switch (13) is arranged in the centre (26; 16) of the handle plate (20) or of the shell base (10).

15. Actuator according to one of Claims 1 to 14, **characterized in that** the handle plate (20) forms a square or a rectangle.

16. Actuator according to Claim 1, **characterized in that** the inner stop (22) that serves to control the contact-effective inclined position (20.3) is arranged on the rear face in the centre (26) of the handle plate (20).

17. Actuator according to Claim 16, **characterized in that** the inner stop (21) is formed as a cam (36)
and that the inner opposing stop (12) is formed by the shell base (15) of the housing shell (10).

18. Actuator according to Claim 17, **characterized in that** the cam (36) is seated in the disposition area of the push-button switch (30).

19. Actuator according to one of Claims 1 to 18, **characterized in that** at least one link element (51; 52) is arranged between the edge (27) of the handle plate (20) and the edge (17) of the shell opening (13)
and that when the handle plate (20) is actuated (28; 29) the link element (51; 52) allows both a symmetrical movement of the handle plate (20) from the at-rest position (20.1) to the actuated position (20.2) and an asymmetrical movement to the inclined position (20.3).

20. Actuator according to Claim 19, **characterized in that** the link elements (51; 52) engage in pairs on the opposite sides of the handle plate edge (27) and of the shell opening edge (17) of the housing shell (10).

21. Actuator according to Claim 19 or 20, **characterized in that** the link element (51; 52) is formed from elastomer material.

22. Actuator according to Claim 21, **characterized in that** the link element consists of a web (51) with one web end of said web (51) being attached to the edge (27) of the handle plate (20) and the other web end said web (51) being attached to the opening edge (17) of the housing shell (10).

23. Actuator according to Claim 22, **characterized in that** the web ends of the web-shaped link element (51) are moulded on to the handle plate (20) and/or on to the shell opening (13) of the housing shell (10).

24. Actuator according to Claim 22 or 23, **characterized in that** the elastomer link element (51; 52) has recesses (53, 54) at both its ends that on one end take the edge areas (27) of the handle plate (20) and the other end the edge areas (17) of the housing shell (10) in the area of the shell opening (13).

25. Actuator according to one of Claims 21 to 24, **characterized in that** the elastomer link element (51) has a double U-profile (53, 54).

26. Actuator according to Claim 25, **characterized in that** the elastomer link element (52) at an S-profile (55; 56, 57).

27. Actuator according to Claim 26, **characterized in that** during actuation (28, 29) the handle plate (20) resiliently expands the S web (57) of the link element (52).

28. Actuator according to one of Claims 19 to 27, **characterized in that** the link elements form a surrounding frame on the handle plate (20).

29. Actuator according to Claim 19 to 28, **characterized in that** the link elements (51) and the handle plate (20) and/or the housing shell (10) are produced in an injection moulding process using the two-plastic injection technique.

## Revendications

1. Actionneur, avec un interrupteur à poussoir (30) électrique, en particulier pour des véhicules,
avec une coque de boîtier (10), recevant l'interrupteur à poussoir (30) et présentant une ouverture de coque (13),
avec une plaque de saisie (20) servant à l'actionnement manuel (28), orientée avec l'ouverture de coque (13),
avec un montage élastique de poignée, rappelant par pression la plaque de saisie (20) en une position repos (20.1) extérieure non actionnée,
avec des butées extérieures (21) sur la plaque de saisie (20) déterminant la position de repos extérieure (20.1) de la plaque de saisie (20) à montage élastique, d'une part, et des contre-butées extérieures (11), sur la coque de boîtier (10), d'autre part,
où la plaque de saisie (20), lors de l'actionnement (28), est susceptible d'être ramenée, à l'encontre de son montage élastique de poignée, en une position de travail (20.2) intérieure à l'intérieur de la coque de boîtier, (10),
avec un organe de commutation (31) actionnable par une pression, sur le boîtier d'interrupteur (32), sorti d'un montage élastique d'interrupteur (33) dans une position déployée (30.1), par pression,
où, à la position déployée (30.1), la plaque de saisie (20) se trouve à sa position de repos (20.1) et les contacts prévus dans l'interrupteur à poussoir (30) se trouvent à la première position de commutation,
et, en cas d'actionnement (28) de la plaque de saisie (20), l'organe de commutation (31) arrive, à l'encontre de son montage élastique d'interrupteur (33), en une position enfoncée (30.2), à laquelle ses contacts se trouvent en une deuxième position de commutation,
**caractérisé en ce que**
le montage élastique d'interrupteur (33) de l'interrupteur à poussoir (30) est en même temps le montage élastique de poignée pour la plaque de saisie (20),
faisant que la plaque de saisie (20) non actionnée est maintenue par le montage élastique d'interrupteur (33) de l'interrupteur à poussoir (30) à sa position de repos (20.1) extérieure, à laquelle les butées extérieures (21) de la plaque de saisie reposent sur les contre-butées extérieures (11) de la coque de boîtier (10),
et **en ce que** la plaque de saisie (20) présente des butées intérieures (22) et la coque de boîtier (10) présente des contre-butées intérieures (12),
qui, en cas d'actionnement (29) asymétrique de la plaque de saisie (20), commandent une position d'inclinaison (20.3) de la plaque de saisie (20), telle que
l'organe de commutation (31) de l'interrupteur à poussoir (30) arrive néanmoins, par la plaque de saisie (20), à sa position enfoncée (30.2) à laquelle les contacts agissent.

2. Actionneur selon la revendication 1, **caractérisé en ce que**, outre les butées intérieures (22) et les contre-butées intérieures (12), au moins l'une des butées extérieures (21) et des contre-butées extérieures (11) participent à la commande de la position d'inclinaison (20.3), à laquelle les contacts agissent, de la plaque de saisie (20) .

3. Actionneur selon la revendication 1 ou 2, **caractérisé en ce que** la butée extérieure (21) et/ou la butée intérieure (22) sont disposées dans la zone de bordure (27) de la plaque de saisie (20).

4. Actionneur selon la revendication 3, **caractérisé en ce qu'**au moins trois butées extérieures (21) et/ou butées intérieures (22) sont disposées sur les zones de bordure de la plaque de saisie (20).

5. Actionneur selon la revendication 3, **caractérisé en ce que** la butée extérieure (21) et/ou la butée intérieure (22) sont disposées sur le pourtour, sur toutes les zones de bordure de la plaque de saisie (20).

6. Actionneur selon l'une des revendications 1 à 5, **caractérisé en ce que** les contre-butées extérieures (11) sont disposées dans la zone de bordure (17) de la bordure d'ouverture.

7. Actionneur selon l'une des revendications 1 à 6, **caractérisé en ce que** les contre-butées intérieures (12) sont formées par le fond de coque (15) de la coque de boîtier (10).

8. Actionneur selon l'une des revendications 1 à 7, **caractérisé en ce que**, dans la zone de bordure (27) de la plaque de saisie (20), est disposé un indice (41 ; 42), dont l'épaulement, tourné dans la direction du montage élastique d'interrupteur, forme la butée extérieure (21), et **en ce qu'**une bande (18) délimitant l'ouverture de coque (13), ou un tronçon de bande, ressort de l'appendice (41 ; 42) de la plaque de saisie (20) et produit les contre-butées extérieures (11).

9. Actionneur selon la revendication 8, **caractérisé en ce que** la face arrière, opposée au sens du montage élastique d'interrupteur (33), de l'appendice (41 ; 42) produit la butée intérieure (22) de la plaque de saisie (20) .

10. Actionneur selon la revendication 8 ou 9, **caractérisé en ce que** l'appendice présente un profil en L.

11. Actionneur selon la revendication 8 ou 9, **caractérisé en ce que** l'appendice (41) présente un profil en U, dont une branche de U (43) est placée sur la face arrière (23) de la plaque de saisie (20),
tandis que l'extrémité de l'autre branche de U (44) forme la butée extérieure (21) de la plaque de saisie (20),
et **en ce que** la butée intérieure (22) est formée par la face arrière d'une nervure de U (45) reliant ensemble les deux branches de U (43, 44).

12. Actionneur selon l'une des revendications 1 à 11, **caractérisé en ce que** le boîtier d'interrupteur (32) de l'interrupteur à poussoir (30) est placé sur le fond de coque (15) de la coque de boîtier (10),
et **en ce que** le montage élastique d'interrupteur (33) est exercé par l'organe de commutation (31) sur la face arrière (23) de la plaque de saisie (20).

13. Actionneur selon l'une des revendications 1 à 11, **caractérisé en ce que** le boîtier d'interrupteur (32) de l'interrupteur à poussoir (30) est placé sur la face arrière (23) de la plaque de saisie (20),
et **en ce que** le montage élastique d'interrupteur (33) de l'organe de commutation (31) est exercé sur le fond de coque (15) de la coque de boîtier (10).

14. Actionneur selon la revendication 12 ou 13, **caractérisé en ce que** l'interrupteur à poussoir (13) est disposé au centre (26 ; 16) de la plaque de saisie (20) ou du fond de coque (10).

15. Actionneur selon l'une des revendications 1 à 14, **caractérisé en ce que** la plaque de saisie (20) est de configuration carrée ou présente une forme rectangulaire.

16. Actionneur selon la revendication 1, **caractérisé en ce que** la butée intérieure (22), qui sert à la commande de la position d'inclinaison (20.3) à laquelle les contacts agissent, est disposée en face arrière, au centre (26) de la plaque de saisie (20).

17. Actionneur selon la revendication 16, **caractérisé en ce que** la butée intérieure (21) est réalisée sous forme de came (36),
et **en ce que** la contre-butée intérieure (12) est formée par le fond de coque (15) de la coque de boîtier (10).

18. Actionneur selon la revendication 17, **caractérisé en ce que** la came (36) est disposée dans la zone d'agencement de l'interrupteur à poussoir (30).

19. Actionneur selon l'une des revendications 1 à 18, **caractérisé en ce que**, entre le bord (27) de la plaque de saisie (20) et le bord (17) de l'ouverture de coque (13), est disposé au moins un organe d'articulation (51 ; 52),
et **en ce que**, lors de l'actionnement (28 ; 29) de la plaque de saisie (20), l'organe d'articulation (51 ; 52), permet tant un déplacement symétrique de la plaque de saisie (20), passant de la position de repos (20.1) à la position de travail (20.2), qu'également un déplacement asymétrique de passage à la position d'inclinaison (20.3).

20. Actionneur selon la revendication 19, **caractérisé en ce que** les organes d'articulation (51; 52) agissent par paire sur des côtés opposés, du bord de plaque de saisie (27) et du bord d'ouverture de coque (17) de la coque de boîtier (10).

21. Actionneur selon la revendication 19 ou 20, **caractérisé en ce que** l'organe d'articulation (51 ; 52) est formé d'un matériau élastomère.

22. Actionneur selon la revendication 21, **caractérisé en ce que** l'organe d'articulation est formé d'une nervure (51), dont une extrémité de nervure est fixée sur le bord (27) de la plaque de saisie (20), et dont l'autre extrémité de nervure est fixée sur le bord d'ouverture (17) de la coque de boîtier (10).

23. Actionneur selon la revendication 22, **caractérisé en ce que** les extrémités de nervure de l'organe d'articulation (51) en forme de nervure sont rapportées par injection, sur la plaque de saisie (20) et/ou sur l'ouverture de coque (13) de la coque de boîtier (10).

24. Actionneur selon la revendication 22 ou 23, **caractérisé en ce que** l'organe d'articulation (51; 52) en élastomère présente, sur ses deux extrémités, des logements (53, 54) qui reçoivent, à une extrémité, des zones de bordure (27) de la plaque de saisie (20) et, à l'autre extrémité, des zones de bordure (17) de la coque de boîtier (10) dans la zone de l'ouverture de coque (13).

25. Actionneur selon l'une des revendications 21 à 24, **caractérisé en ce que** l'organe d'articulation (51) en élastomère présente un profil en U double (53, 54).

26. Actionneur selon la revendication 25, **caractérisé en ce que** l'organe d'articulation (52) en élastomère présente un profil en S (55 ; 56, 57).

27. Actionneur selon la revendication 26, **caractérisé en ce que**, lors de l'actionnement (28, 29) de la plaque de saisie (20), la nervure de S (57) de l'organe d'articulation (52) s'étire élastiquement.

28. Actionneur selon l'une des revendications 19 à 27, **caractérisé en ce que** les organes d'articulation forment un cadre de pourtour sur la plaque de saisie (20).

29. Actionneur selon la revendication 19 à 28, **caractérisé en ce que** les organes d'articulation (51) et la plaque de saisie (20) et/ou la coque de boîtier (10) sont produits dans un procédé de moulage par injection, en faisant appel à une technique d'injection à deux matières synthétiques.
